# EUROPÄISCHE PATENTSCHRIFT

(11) **EP 0 791 456 B1**
(45) Veröffentlichungstag und Bekanntmachung des Hinweises auf die Patenterteilung: **19.04.2000**
(21) Anmeldenummer: 97101415.4
(22) Anmeldetag: 30.01.1997
(51) Int. Cl.: B41F 35/00, B41N 3/06

(54) **Verfahren und Vorrichtung zum Reinigen einer Druckmaschinenzylinderoberfläche**
Method and means for cleaning the surface of a printing machine cylinder
Procédé et dispositif pour nettoyer la surface d'un cylindre d'une machine à imprimer

(30) Priorität: 24.02.1996 DE 19607037
(43) Veröffentlichungstag der Anmeldung: 27.08.1997
(73) Patentinhaber: MAN Roland Druckmaschinen AG, 63075 Offenbach (DE)
(72) Erfinder: Sondergeld, Werner, Dr,, 14476 Gross Glienicke (DE); Schneider, Heike, 63110 Rodgau (DE)
(74) Vertreter: Stahl, Dietmar

(56) Entgegenhaltungen:
- EP-A- 0 004 605
- CH-A- 438 381
- DE-A- 4 237 915
- DE-C- 274 965
- GB-A- 2 210 892

## Beschreibung

Die Erfindung betrifft ein Verfahren sowie eine Vorrichtung zum Reinigen einer Druckmaschinenzylinderoberfläche, oder auch eines Zylinderaufzuges oder einer Folie gemäß den Oberbegriffen von Haupt- und Nebenansprüchen.

In Druckmaschinen ist es üblich Verschmutzungen aufweisende Walzen bzw. Zylinder mit einem Reinigungsfluid zu benetzen und dadurch die Verschmutzungen abzulösen. Als Reinigungsfluide sind dabei Wasser, vorzugsweise kohlenwasserstoffhaltige Lösemittel sowie vegetabile Waschmittel gebräuchlich. Um diese Verschmutzungen zu beseitigen sind Waschvorrichtungen bekannt, wie beispielsweise aus der EP 0 419 289 A2 oder der EP 0 414 909 B1. Diese Waschvorrichtungen dienen der Beseitigung von Verschmutzungen, die häufig von Papierstaub und Druckfarbe gebildet werden.

Beispielsweise aus den DE 4 207 119 A1 oder DE 4 230 567 A1 sind Mantelflächen mit Oberflächenstrukturen bei Druckmaschinenzylindern, insbesondere Gegendruckzylindern bekannt, die aufgrund ihrer Struktur zum Verschmutzen neigen. Die Verschmutzungen setzen sich in den Strukturtälern ab und bestehen dabei häufig aus Rückständen von Papierstaub und ausgehärteten Druckfarbenresten, die beim turnusmäßigen Waschvorgang mit üblichen Waschvorrichtungen nicht mehr beseitigt werden können.

Werden diese ausgehärteten Rückstände nicht beseitigt, wirkt sich dies negativ auf die Druckqualität, insbesondere bei Schön- und Widerdruck, aus. Die Folge ist, daß der Zylinderaufzug oder die Folie gewechselt werden müssen. Gegebenenfalls muß ein Druckmaschinenzylinder mit ausgehärteter Druckfarbe sogar ausgetauscht werden, was zwangsläufig sehr aufwendig ist.

Aus CH-A-438 381 ist ein Reinigungsverfahren zum Reinigen der glatten Oberfläche eines Wischzylinders bekannt. Der rotierende Wischzylinder wird hierbei in eine Wanne mit Reinigungsflüssigkeit eingetaucht, von Bürsten mechanisch gereinigt und beim Auftauchen aus der in der Wanne aufgenommenenReinigungsflüssigkeit von einer Rakel gereinigt. Noch anhaftende Reste von Verunreinigungen werden mittels kaltem oder warmen Wasser entfernt, welches aus einem Spritzdüsensystem austritt.

Gemäß EP 0 004 605 A1 ist eine Waschvorrichtung zum Waschen von Zylindern bekannt, deren Waschwalzen an die Oberfläche eines Druckmaschinenzylinders an- und abstellbar ist und im Bereich eines Zylinderkanals außer Kontakt bringbar ist.

Aufgabe der Erfindung ist es, ein Verfahren und eine Vorrichtung zur Reinigung einer Druckmaschinenzylinderoberfläche bzw. eines Zylinderaufzuges oder einer Folie von stark anhaftenden Verschmutzungen, wie Papierstaub und ausgehärteten Druckfarben, zu entwickeln, die auch Oberflächenstrukturen mit Strukturtälern ausreichend reinigen.

Gelöst wird dies durch die Ausbildungsmerkmale der Patentansprüche 1 und 9.

Vorteil des Verfahrens ist es, daß je nach Verschmutzungsgrad das Reinigen in den turnusmäßigen Reinigungsprozeß integriert werden kann oder auch bei besonders starker Verschmutzung bei Druckmaschinenstillstand erfolgen kann. So erhöht sich bei einer längeren Einwirkungszeit des Reinigungsmittels auf die Druckmaschinenzylinderoberfläche bzw. den Aufzug bzw. die Folie auch der Reinigungseffekt. Dies kann insbesondere bei Wartungsstillstand oder bei sonstigem Maschinenstillstand vorteilhaft ausgenutzt werden. Das Reinigungsmittel kann manuell oder auch automatisiert auf die Druckmaschinenzylinderoberfläche aufgetragen werden. Nach einer definierten Einwirkzeit wird das Reinigungsmittel unter Einsatz eines Reinigungsfluides, vzw. von Wasser oder Wasserdampf, von der Mantelfläche abgewaschen. Das Abwaschen kann dabei bevorzugt mit einer Walzen-, einer Tuchwaschvorrichtung oder einer Hochdruckwaschvorrichtung erfolgen.

Bei dem Reinigungsmittel handelt es sich um ein alkalisches Reinigungsgel auf wäßriger Basis mit folgenden möglichen Rezepturen:
- Rezeptur 1 :: - anorganische Lauge, vzw. 10 - 25 Gew.-% NaOH,
- Glykolether, vzw. 2-10 Gew.-% 1-Methoxy-2-propanol,
- Tenside,
- Verdickungsmittel .
- Rezeptur 2 :: - anorganische Lauge, vzw. 10 - 25 Gew.-% NaOH,
- Tenside,
- Verdickungsmittel .
- Rezeptur 3 :: - anorganische Lauge, vzw. 10 - 25 Gew.-% NaOH,
- Verdickungsmittel .

Die Erfindung soll an einem Ausführungsbeispiel näher erläutert werden.

Dabei zeigen:
- Fig. 1: eine Druckeinheit einer Offsetdruckmaschine,
- Fig. 2: eine Rasterwalze.

Die gemäß Fig. 1 dargestellte Druckeinheit besteht in bekannter Weise aus einem Farbwerk 1, einem Feuchtwerk 2 und einem Plattenzylinder 3. Dem Plattenzylinder 3 ist ein Gummituchzylinder 4 benachbart und dem Gummituchzylinder 4 ist weiterhin ein Druckmaschinenzylinder 5 als Gegendruckzylinder zugeordnet. Gummituchzylinder 4 und Druckmaschinenzylinder 5 besitzen je eine an sich bekannte Waschvorrichtung 6. Im vorliegenden Fall ist dies eine Bürstenwalzen-Waschvorrichtung. Dem Druckmaschinenzylinder 5 ist weiterhin eine Reinigungsvorrichtung 7 an- und abstellbar zugeordnet, welche im Bereich des Zylinderkanals außer Kontakt mit dem Druckmaschinenzylinder 5 bringbar ist. Die Reinigungsvorrichtung 7 besteht aus einer antreibbaren Auftragwalze 9, vzw. einer Rasterwalze, die auf der Mantelfläche verteilt eine Vielzahl von Näpfchen 11 und Stegen 10 aufweist. Die Auftragwalze 9 besitzt weiterhin eine elastomere Oberfläche und ist von einem Kammerrakel umschlossen, welches durch die Rakel 8 als Dosiereinrichtung und das Gehäuse 12 für die Zuführung des Reinigungsmittels gebildet ist. Rakel 8 sind als Arbeits- und Schließrakel je nach Drehrichtung der Auftragwalze 9 angestellt. Das Kammerrakel besitzt Leitungen für die Zuführung und Abführung von Reinigungsmittel.

In weiteren Ausbildungen kann der Auftragwalze 9 auch ein Behälter zur Aufnahme des Reinigungsmittels oder eine Zuführeinrichtung für das Reinigungsmittel mit je einem Arbeitsrakel 8 zugeordnet sein.

Die Wirkungsweise ist wie folgt: Ist die strukturierte Oberfläche des Druckmaschinenzylinders 5 verschmutzt, wird diese vorzugsweise mit einer Waschvorrichtung vorgereinigt. Anschließend wird dem Gehäuse 12 des Kammerrakels das Reinigungsmittel vorzugsweise unter Druck zugeführt. Verwendet wird im vorliegenden Beispiel das Reinigungsmittel gemäß o.g. Rezeptur 1. Die Auftragwalze 9, hier als Rasterwalze, rotiert und nimmt mit den Näpfchen 11 Reinigungsmittel aus dem Gehäuse 12 auf. Das Arbeitsrakel 8 dosiert an den Stegen 10 das überschüssige Reinigungsmittel, die Näpfchen 11 transportieren das gewünschte Reinigungsmittel weiter auf den Druckmaschinenzylinder 5 zu. Die Reinigungsvorrichtung 7, speziell die rotierende gerasterte Auftragwalze 9 wird an den Druckmaschinenzylinder 5 angestellt, so daß die Näpfchen 11 das Reinigungsmittel an die Oberfläche des Druckmaschinenzylinders 5 übergeben können. Der Druckmaschinenzylinder 5 wird dabei ebenfalls in Rotation versetzt. Mittels einer winkelkorrelierten Maschinensteuerung wird bei Durchgang eines Zylinderkanals die Reinigungsvorrichtung 7 von der Oberfläche des Druckmaschinenzylinders 5 außer Kontakt gebracht. Zum Auftragen des Reinigungsmittels auf die Oberfläche reicht eine Zylinderumdrehung, wobei je nach verwendeter Auftragwalze 9 und aufzutragender Schichtdicke auch mehrere Zylinderumdrehungen für den Auftrag des Reinigungsmittels möglich sind. Ist die Oberfläche des Druckmaschinenzylinders 5 vollständig mit Reinigungsmittel versehen, so wird die Reinigungsvorrichtung 7 abgestellt, der Druckmaschinenzylinder 5 wird stillgesetzt. Das Reinigungsmittel bildet auf der Zylinderoberfläche einen gelartigen Film und wirkt nun eine Zeit von beispielsweise 2 Stunden auf die strukturierte Oberfläche des Druckmaschinenzylinders 5 ein. Dabei verbleibt das Reinigungsmittel auf dem Umfang des Druckmaschinenzylinders 5 haften. Nach Beendigung der Einwirkzeit wird die Waschvorrichtung 6 an den Mantel des Druckmaschinenzylinders 5 angestellt und wäscht mittels Wasser das Reinigungsmittel von der Oberfläche ab. Für das das Reinigungsmittel aufnehmende Waschwasser (Gemisch aus Reinigungsfluid, z.B. Wasser, und Reinigungsmittel gem. Rezeptur 1) ist ein separates Leitungssystem für die Abfuhr angeordnet.

Die Wirkungsweise ist für Reinigungsmittel gemäß den Rezepturen 2 und 3 analog, wobei je nach Zusammensetzung die Einwirkzeit veränderlich ist..

### Bezugszeichenliste

- 1: Farbwerk
- 2: Feuchtwerk
- 3: Plattenzylinder
- 4: Gummituchzylinder
- 5: Druckmaschinenzylinder
- 6: Waschvorrichtung
- 7: Reinigungsvorrichtung
- 8: Rakel
- 9: Auftragwalze
- 10: Stege
- 11: Näpfchen
- 12: Gehäuse

## Patentansprüche

1. Verfahren zum Reinigen einer Druckmaschinenzylinderoberfläche (5) mit einer Oberflächenstruktur,
dadurch gekennzeichnet,
daß auf die verschmutzte Oberfläche des rotierenden Druckmaschinenzylinders (5) ein wäßriges alkalisches Reinigungsmittel aufgetragen wird, daß nach dem Auftragen der Druckmaschinenzylinder (5) stillgesetzt wird, daß das Reinigungsmittel eine definierte Zeit auf die Oberfläche einwirkt, wobei ein an der Oberfläche haftender, gelartiger Film gebildet wird und daß anschließend das als Film haftende Reinigungsmittel mit einem Reinigungsfluid von der Oberfläche entfernt wird.

2. Verfahren nach Anspruch 1,
dadurch gekennzeichnet.
daß die Zeitdauer der Einwirkung mindestens 60 Minuten beträgt.

3. Verfahren nach Anspruch 1,
dadurch gekennzeichnet,
daß ein aus einer anorganischen Lauge und einem Verdickungsmittel gebildetes Reinigungsmittel verwendet wird.

4. Verfahren nach Anspruch 1,
dadurch gekennzeichnet,
daß ein Tenside enthaltendes Reinigungsmittel verwendet wird.

5. Verfahren nach den Ansprüchen 3 und 4,
dadurch gekennzeichnet,
daß ein Glykolether enthaltendes Reinigungsmittel verwendet wird.

6. Verfahren nach Anspruch 3,
dadurch gekennzeichnet,
daß das Reinigungsmittel mit einer anorganischen Lauge in einer Konzentration von 10 bis 25 Gew.-% NaOH verwendet wird.

7. Verfahren nach Anspruch 5,
dadurch gekennzeichnet,
daß das Reinigungsmittel mit Glykolether in einer Konzentration von 2 bis 10 Gew.-%1-Methoxy-2propanol verwendet wird.

8. Verfahren nach Anspruch 1,
dadurch gekennzeichnet,
daß vor dem Auftragen des Reinigungsmittels auf die Oberfläche des Druckmaschinenzylinders die Oberfläche mit einem Reinigungsfluid gewaschen wird.

9. Vorrichtung zur Durchführung des Verfahrens nach Anspruch 1,
dadurch gekennzeichnet,
daß eine an die Oberfläche des Druckmaschinenzylinders (5) an- und abstellbare und im Bereich eines Zylinderkanals außer Kontakt bringbare Reinigungsvorrichtung (7) mit einer Auftragwalze (9) zum Auftragen eines wäßrigen alkalischen Reinigungsmittels auf den Druckmaschinenzylinder (5) diesem zugeordnet ist, wobei die Auftragwalze (9) von einem durch Rakel (8) und Gehäuse (12) gebildeten und Reinigungsmittel enthaltenden Kammerrakel umschlossen ist, wobei das Kammerrakel zur dosierbaren Zuführung des Reinigungsmittels dient.

10. Vorrichtung nach Anspruch 9,
dadurch gekennzeichnet,
daß die Auftragwalze eine Rasterwalze mit einer elastomeren Oberfläche mit auf der Mantelfläche verteilt angeordneten Näpfchen (11) und Stegen (10) aufweist.

11. Vorrichtung nach Anspruch 9,
dadurch gekennzeichnet,
daß die Auftragwalze als Rasterwalze von dem Kammerrakel mit einem Arbeits- und einem Schließrakel umgeben ist und ein Leitungssystem für die Zufuhr und Abfuhr des Reinigungsmittels aufweist.

12. Vorrichtung nach Anspruch 9,
dadurch gekennzeichnet,
daß dem Druckmaschinenzylinder eine weitere Waschvorrichtung (6) benachbart zugeordnet ist.

## Claims

1. Process for cleaning a printing press cylinder surface (5) with a surface structure, characterised in that on to the contaminated surface of the rotating printing press cylinder is applied an aqueous alkaline cleaning agent, that after the application, the printing press cylinder (5) is rendered stationary, that the cleaning agent acts for a defined time on the surface, wherein a gel-like film adhering to the surface is formed and that then the cleaning agent adherent as a film is removed from the surface with a cleaning fluid.

2. Process according to Claim 1, characterised in that the period of time of the actuation amounts to at least 60 minutes.

3. Process according to Claim 1, characterised in that a cleaning agent is used formed of an inorganic lye and a thickening agent.

4. Process according to Claim 1, characterised in that a cleaning agent containing a surface-active agent is used.

5. Process according to Claims 3 and 4, characterised in that a cleaning agent containing a glycol ether is used.

6. Process according to Claim 3, characterised in that the cleaning agent is used with an inorganic lye at a concentration of 10 to 25 Wt.% NaOH.

7. Process according to Claim 5, characterised in that the cleaning agent is used with glycol ether in a concentration of 2 to 10 Wt.% 1-methoxy-2-propanol.

8. Process according to Claim 1, characterised in that before the application of the cleaning agent to the surface of the printing press cylinder, the surface is washed with a cleaning fluid.

9. Device for carrying out the process according to Claim 1, characterised in that a cleaning device (7) which can be set against and away from the surface of the printing press cylinder (5) which can be brought out of contact in the region of a cylinder channel is fitted with an applicator roller (9) for applying an aqueous alkaline cleaning agent on to the printing press cylinder (5), wherein the applicator roller (9) is surrounded by a chamber doctor containing cleaning agent and formed by doctor (8) and housing (12), wherein the chamber doctor serves for the meterable feed of the cleaning agent.

10. Device according to Claim 9, characterised in that the applicator roller is a raster roller with an elastomeric surface with little basins (11) and bars (10) arranged distributed on the cover surface.

11. Device according to Claim 9, characterised in that the applicator roller as a raster roller of the chamber doctor is surrounded with a working and a sealing doctor and which has a lead system for the feed and removal of the cleaning agent.

12. Device according to Claim 9, characterised in that a further washing device (6) is fitted to the printing press cylinder adjacently.

## Revendications

1. Procédé pour nettoyer une surface (5) d'un cylindre d'une machine d'impression ayant une structure de surface,
caractérisé en ce que, sur la surface salie du cylindre rotatif (5) de la machine d'impression, il est appliqué un agent de nettoyage alcalin aqueux, en ce que, après l'application, le cylindre (5) de la machine d'impression est arrêté, en ce que l'agent de nettoyage agit un temps défini sur la surface, un film du type gel, adhérant à la surface, étant formé, et en ce que, ensuite, l'agent de nettoyage adhérant comme film est éliminé de la surface par un fluide de nettoyage.

2. Procédé selon la revendication 1,
caractérisé en ce que la durée de l'action vaut au moins 60 minutes.

3. Procédé selon la revendication 1,
caractérisé en ce qu'il est utilisé un agent de nettoyage formé d'une lessive inorganique et d'un agent épaississant.

4. Procédé selon la revendication 1,
caractérisé en ce qu'un agent de nettoyage contenant des tensio-actifs est utilisé.

5. Procédé selon les revendications 3 et 4,
caractérisé en ce qu'un agent de nettoyage contenant du glycoléther est utilisé.

6. Procédé selon la revendication 3,
caractérisé en ce que l'agent de nettoyage est utilisé avec une lessive inorganique dans une concentration de 10 à 25% en poids de NaOH.

7. Procédé selon la revendication 5,
caractérisé en ce que l'agent de nettoyage est utilisé avec du glycoléther dans une concentration de 2 à 10% en poids de 1-méthoxy-2-propanol.

8. Procédé selon la revendication 1,
caractérisé en ce que, avant l'application de l'agent de nettoyage sur la surface du cylindre de la machine d'impression, la surface est lavée par un fluide de nettoyage.

9. Dispositif pour la mise en oeuvre du procédé selon la revendication 1,
caractérisé en ce qu'un dispositif de nettoyage (7), pouvant être appliqué contre la surface du cylindre (5) de la machine d'impression et éloigné de celle-ci et pouvant être amené hors de contact dans la zone d'un canal du cylindre, ayant un rouleau d'application (9) pour appliquer un agent de nettoyage alcalin aqueux sur le cylindre (5) de la machine d'impression est associé à celui-ci, le rouleau d'application (9) étant entouré par une racle à chambre formée par une racle (8) et un boîtier (12) et contenant l'agent de nettoyage, la racle à chambre servant à l'amenée pouvant être dosée de l'agent de nettoyage.

10. Dispositif selon la revendication 9,
caractérisé en ce que le rouleau d'application est un rouleau à trame ayant une surface élastomère avec des âmes (10) et des godets (11) agencés de façon répartie sur la surface d'enveloppe.

11. Dispositif selon la revendication 9,
caractérisé en ce que le rouleau d'application, comme rouleau à trame, est entouré par la racle à chambre avec une racle de travail et une racle de fermeture, et présente un système de conduits pour l'amenée et l'évacuation de l'agent de nettoyage.

12. Dispositif selon la revendication 9,
caractérisé en ce qu'un autre dispositif de lavage (6) est associé, de façon voisine, au cylindre de la machine d'impression.
